# FASCICULE DE BREVET EUROPEEN

(11) **EP 0 468 876 B1**
(45) Date de publication et mention de la délivrance du brevet: **15.02.1995**
(21) Numéro de dépôt: 91402037.5
(22) Date de dépôt: 23.07.1991
(51) Int. Cl.: E04H 4/16

(54) **Dispositif de balai hydraulique pour bassin de piscine et analogue**
Hydraulische Kehrvorrichtung für Schwimmbecken und dgl.
Hydraulic sweeper for swimming pool and similar

(30) Priorité: 25.07.1990 FR 9009511
(43) Date de publication de la demande: 29.01.1992
(73) Titulaire: Chandler, Michael John, Eden Bridge, Kent TN8 5PG (GB); Orset, Christian Jean-Pierre, 93340 Le Raincy (FR)
(72) Inventeur: Chandler, Michael John, Eden Bridge, Kent TN8 5PG (GB)
(74) Mandataire: Madeuf, René Louis

(56) Documents cités:
- EP-A- 0 352 487
- CH-A- 648 893
- DE-A- 2 529 183
- FR-A- 2 583 997
- US-A- 3 229 315
- US-A- 3 676 884
- US-A- 4 168 557

## Description

La présente invention est relative à un nouveau dispositif de balayage pour le nettoyage de bassins notamment de bassins de piscine. Le dispositif de balayage de l'invention est destiné à se déplacer de façon automatique sur le fond de la piscine en assurant en permanence un balayage par friction en même temps qu'une aspiration des impuretés détachées du fond.

Outre ce qui précède, l'invention a pour objet de créer :
- un dispositif fonctionnant par la seule mise en circulation de l'eau aspirée par la pompe de l'installation de traitement que comporte le bassin.
- un dispositif pouvant être fabriqué en matière plastique, notamment par moulage.
- un dispositif dont tous les éléments sont assemblés par emboîtement et sont verrouillés mutuellement.
- un dispositif dont les éléments sont démontables puis remontables.

L'état de la technique est illustré par les publications suivantes : US-3 979 788 ; EU-0 352 487, CH-648 893 ; US-4 168 557 ; US-4 722 110 ; et US-3 676 884.

On connait par US-A-3 229 315 un dispositif de balayage hydraulique pour bassin de piscine et analogue dans lequel une pompe aspirante est prévue pour aspirer l'eau du bassin par un tube, le dispositif comportant un boîtier ouvert à sa base et présentant deux grands côtés et des côtés latéraux, ledit boîtier étant divisé en deux compartiments par une cloison délimitant l'admission d'une turbine axiale dont le rotor entraîne un arbre relié par un mécanisme réducteur et de transmission à des roues montées sur un même arbre de support du boîtier dont le compartiment situé en aval de la turbine est relié au tube menant à la pompe, un flotteur immergé étant relié au boîtier.

Cependant, la réalisation selon le document antérieur ne permet pas au boîtier de constituer un ensemble en lui-même instable dont le boîtier est maintenu sensiblement vertical et sans pouvoir se retourner de manière que le dispositif puisse se déplacer sur le fond d'un bassin quelle que soit la forme de ce fond et notamment lorsque ce fond subit une rupture de pente telle que, par exemple, du "petit bain" au "grand bain" d'une piscine.

Ainsi et conformément à l'invention, toutes les roues situées de part et d'autre de balais sont montées sur un même axe géométrique parallèle à un des côtés latéraux du boîtier, le flotteur étant immobilisé par rapport au boîtier, de sorte que les deux grands côtés sont dans une position verticale quand le dispositif de balayage est immobile.

Diverses autres caractéristiques de l'invention ressortent d'ailleurs de la descriptions détaillée qui suit.

Des formes de réalisation de l'objet de l'invention sont représentées, à titre d'exemples non limitatifs, aux dessins annexés.

La fig. 1 est une coupe schématique d'un bassin comportant le dispositif de balayage de l'invention.

La fig. 2 est une élévation, en partie arrachée, du dispositif de balayage apparaissant à la fig. 1.

La fig. 3 est une coupe correspondant à la fig. 2 et vue suivant la ligne III-III de la fig. 4.

La fig. 4 est une coupe transversale vue suivant la ligne IV-IV de la fig. 3.

La fig. 4a est une coupe partielle, à plus grande échelle, d'un détail de réalisation apparaissant à la fig. 4.

La fig. 5 est une coupe vue suivant la ligne V-V de la fig. 3, illustrant une réalisation particulière d'un tamis de filtrage que comporte le dispositif.

La fig. 6 est une vue en plan schématique, prise suivant la ligne VI-VI de la fig. 2.

La fig. 7 est une perspective éclatée illustrant,à plus grande échelle, un ensemble de turbine apparaissant en particulier aux fig. 2 et 3.

La fig. 8 est une coupe analogue à la fig. 2 d'une variante.

La fig. 9 est une coupe partielle, à plus grande échelle, d'une partie du dispositif dans une position caractéristique.

La fig. 10 est une coupe analogue à la fig. 3 d'une variante.

La fig. 1 illustre un bassin 1 par exemple un bassin de piscine dont le fond présente, par exemple, une partie plane 1a et une partie inclinée 1b.

Les parties planes 1a et 1b sont toutes deux raccordées à des parois montantes 2 sensiblement verticales.

Pour traiter la masse d'eau 3, le bassin 1 comporte une installation de traitement 4 bien connue dans la technique du traitement de l'eau, cette installation étant en particulier munie de filtres dans lesquels l'eau est amenée à circuler sous l'action d'au moins une pompe 5 à laquelle l'eau est amenée par un tube 6 relié au dispositif de balayage.

Le dispositif de balayage comporte un boîtier 8 qui est creux, ouvert à sa base, et qui contient des organes décrits dans ce qui suit.

Le boîtier 8 est relié au tube 6 par une buse de sortie 9 et un manchon 10.

Il est avantageux que la liaison entre le boîtier et le tube 6 soit réalisée pour que le boîtier 8 puisse tourner librement par rapport au tube 6 qui doit, par ailleurs, être flexible.

Ce résultat peut être obtenu par différents moyens et, par exemple, comme cela est représenté.

La paroi externe de la buse de sortie 9 peut être annelée, de même que la paroi externe du tube 6, et les extrémités internes du manchon 10 peuvent présenter des joncs 11 et 12 entrant dans des rainures du tube 6 et de la buse 9, ce qui fait que le manchon 10 peut tourner librement, tant par rapport à la buse de sortie 9 que par rapport au tube 6, qui peut lui-même tourner librement par rapport à ladite buse 9.

Le boîtier 8 délimite deux grands côtés 8a, 8b reliés par des côtés latéraux 13a, 13b se rejoignant par un côté dit supérieur 13.

Les côtés latéraux 13a, 13b supportent un arbre 14 pour des roues 15, 16 qui font saillie au-delà desdits côtés latéraux 13a, 13b.

Lorsque le dispositif de balayage est en fonctionnement, le boîtier 8 est maintenu dans une position pour laquelle il est vertical ou forme des petits angles (fig. 1) inférieurs à 25°.

Pour maintenir le boîtier 8 en position sensiblement verticale, le dispositif prévoit un flotteur 17 qui est relié au boîtier 8 de préférence par l'intermediaire du tube 6.

Le flotteur 17 se présente sous la forme d'un boîtier annulaire délimitant une ouverture centrale 18 de diamètre légèrement supérieur à celui du tube 6 et dans laquelle font saillie des moyens de liaison 19 par exemple des pattes en matière souple pouvant être introduites dans les rainures du tube annulaire 6 afin d'immobiliser le flotteur à un emplacement approprié par rapport à la position du boîtier 8. De cette façon, le dispositif de balayage peut être maintenu dans une position sensiblement verticale même lorsqu'il est déplacé sur la partie inclinée 1b.

L'intérieur du flotteur 17 est rempli de mousse de matière plastique 20 ou d'un produit analogue.

L'intérieur du boîtier 8 délimite une chambre 21 divisée en deux compartiments 21a, 21b par une cloison 22.

Les fig. 2 et 7 montrent que la cloison 22 délimite un fourreau 23 mettant en communication les deux chambres 21a, 21b. Le fourreau 23 contient le corps 24 du stator 25 d'une turbine à rotor 26 dont l'admission est ainsi formée par l'ouverture dudit fourreau 23.

Le dessin montre que le corps 24 présente une forme de révolution et se termine par des anneaux 24a, 24b engagés à frottement dans le fourreau 23 pour y être immobilisés.

Le stator 25 comporte des aubes directrices fixes 25a et il contient un palier de butée 27 (fig. 3) prenant appui contre la turbine ou rotor 26.

La turbine ou rotor 26, qui est du type axial, est porté par un arbre 28 sur lequel est calé angulairement un rotor 26.

Dans la pratique, il est avantageux que le stator 25 comme le rotor 26 soient réalisés en matière plastique, tandis que l'arbre 28 et le palier de butée 27 sont de préférence réalisés en métal. Le palier est inséré dans le stator 25 pour être protégé, par suite, des impuretés qui peuvent traverser la turbine 25, 26 lors du fonctionnement du dispositif.

Le montage décrit ci-dessus fait que la turbine ou rotor 26 est centré par le stator 25 qui est lui-même centré dans le fourreau 23, ce qui assure un fonctionnement parfaitement régulier particulièrement lorsque l'arbre 28 est réalisé en une matière plastique par exemple en polyamide présentant une certaine souplesse pour compenser d'éventuels défauts mineurs d'alignement.

Le dessin, en particulier la fig. 2, montre que l'arbre 28 entraîne un mécanisme réducteur et de transmission 29 dont l'engrenage de sortie 29a est calé ou autrement relié à l'arbre 14 d'entraînement des roues 15, 16.

Il est avantageux, ainsi que l'illustre le dessin, que le réducteur 29 soit logé dans des carters 30, 30a rapporté sur le côté latéral 13b du boîtier 8, par exemple, au moyen de vis 31 pouvant, comme les autres parties du dispositif, être réalisées en matière plastique.

Le compartiment 21b de la chambre 21 contient un tamis de filtrage 32 dont la face antérieure 33 ferme complètement le côté libre du boîtier 8, c'est-à-dire que la face 33 s'étend de l'un à l'autre des côtés latéraux 13a, 13b en épousant le carter 30a, ce qui est illustré par la fig. 3.

La face antérieure 33 du tamis de filtrage (32) est formée à partir d'une plaque 34 formant couvercle pour la fermeture du compartiment 21b.

La plaque 34 et la face antérieure 33 sont formées d'une pièce avec une paroi perforée 36 conformée pour épouser approximativement les côtés du boîtier 8 et de la cloison 22 délimitant le compartiment 21b.

La paroi perforée 36 est reliée de même que la face antérieure 33 à un fond amovible 37.

Le fond amovible 37 est constitué par une plaque présentant des doigts 38 engagés dans des trous de la face antérieure 33, ledit fond 37 étant, par ailleurs, maintenu dans la paroi perforée 36 au moyen d'une patte 39 formant verrou.

Pour faciliter la mise en place et le retrait de la patte 39 et par conséquent pour faciliter le montage et le démontage du fond 37, il est avantageux, d'une part, que la patte 39 soit souple et, d'autre part, que des fentes 40 (fig. 3) soient pratiquées dans la paroi perforée 36 afin que celle-ci soit elle-même déformable élastiquement.

Ce qui précède montre que le tamis de filtrage 32 délimite une cavité interne 41 qui communique avec le compartiment 21b par les perforations de la paroi perforée 36.

La cavité interne 41 communique en outre avec l'extérieur au moyen d'un clapet 42 porté par la face antérieure 33, ce clapet étant constitué, par exemple, par une lame élastique en élastomère ou matière analogue.

La description qui précède montre que l'ensemble du tamis de filtrage 32 est porté par la plaque 34 formant couvercle et le dessin illustre que la plaque 34 est munie de redents 43 et 44 (fig. 4 et 5).

Les redents 44 sont destinés à être engagés en dessous du grand côté 8b du boîtier 8 (fig. 2) tandis que le redent 43 est destiné à être engagé en dessous d'une réglette 45 saillant de la cloison 22, ce qui est illustré en particulier par la fig. 4 qui montre, ainsi que la fig. 4a, que la plaque 34 formant couvercle vient en butée contre l'extrémité saillante 13₁ des côtés latéraux 13a, 13b lorsque ledit couvercle est en place.

Outre ce qui précède, le dispositif est muni, à sa partie inférieure, d'une unité de balayage 46.

Dans l'exemple représenté, l'unité de balayage 46 comporte deux traverses 47 reliées par des barrettes 48, de préférence lestées comme montré en 48a.

Les barrettes 48 supportent des balais 49.

L'une des barrettes 48 est engagée dans une encoche 50 du grand côté 8a du boîtier 8. L'autre barrette 48 est munie de doigts 51 engagés dans des encoches 52 des côtés latéraux 13a, 13b du boîtier 8 pour être maintenus verrouillés par le couvercle 34 lorsque celui-ci est en place.

Comme le montre en particulier la fig. 4a, la largeur des encoches 50 et 52 est notablement plus grande que la partie correspondante des barrettes 48 et doigts 51 de manière que l'unité de balayage 46 puisse jouer et être déplacée d'une relativement grande amplitude, par exemple jusqu'à 5 mm par rapport au boîtier 8.

La longueur des balais 49 est choisie compte tenu de la position des roues 15, 16, de manière que l'une d'elles soit toujours en appui contre le sol quelle que soit la position angulaire que peut occuper le dispositif de balayage par rapport aux parties planes ou inclinées du bassin 1.

Outre ce qui précède, le dispositif comporte un clapet de réglage 53 (fig. 3) pouvant être commandé à partir d'une tête 54 (fig. 2) pour établir un passage éventuel entre les compartiments 21a, 21b du boîtier 8.

La fig. 3 montre que le clapet de réglage 53 est constitué par une clé disposée dans un logement 55 de la cloison 22.

En tournant plus ou moins la tête 54, il est possible d'établir ou non un passage de l'un à l'autre des compartiments 21a, 21b, ce qui est réalisé en dépendance de la dépression pouvant être produite par la pompe 5 de l'installation de traitement 4.

Le dispositif de balayage décrit ci-dessus fonctionne de la façon suivante :
Lorsque la pompe 5 est en fonctionnement, de l'eau est aspirée par le tube 6, ce qui produit une dépression dans le compartiment 21a du boîtier 8.

De l'eau est par conséquent aspirée pour être refoulée dans l'installation de traitement 4 puis ensuite, faire retour au bassin 1 d'une manière connue.

Le boîtier 8 est ouvert seulement à sa partie inférieure entre les balais 49, c'est-à-dire par le passage laissé libre entre les barrettes 48.

L'eau du bassin ne peut être aspirée qu'en soulevant le clapet 42 par lequel elle entre dans la cavité interne 41 du tamis de filtrage 32.

Les impuretés sont retenues dans la cavité 41, l'eau traversant la paroi perforée 36 et étant ainsi conduite à l'admission, donc aux aubes directrices 25a du stator 25 de turbine.

Le courant d'eau en circulation entraîne le rotor de turbine 26 puis est ramené à la buse 9, au tube 6, à la pompe 5 et à l'installation de traitement 4.

La rotation de la turbine 26 a pour effet d'entraîner l'arbre 28 dont le mouvement est démultiplié par le mécanisme réducteur et de transmission 29 qui entraîne l'engrenage de sortie 29a et, par conséquent, l'arbre 14 et les roues 15, 16.

La rotation des roues 15, 16 a pour effet de déplacer l'ensemble du dispositif de balayage 7 sur le fond du bassin, l'un au moins des balais 49 frottant le fond et détachant, par conséquent, les impuretés qui sont aspirées et retenues dans la cavité 41 du tamis de filtrage 32.

Le lest 48a dont sont munies les barrettes 48 assure une application appropriée des balais sur le sol et cela sans qu'il en résulte des pertes d'adhérence des roues 15, 16 puisque l'unité de balayage 46 peut jouer par rapport au boîtier 8 auquel elle est reliée par les barrettes 48 et les parois des encoches 50 et 52.

Après un long usage, le dispositif de balayage peut être facilement nettoyé en le sortant du bassin 1 et en le démontant. Comme l'illustre la fig. 4, il y a lieu tout d'abord de soulever légèrement la plaque 34 formant couvercle pour qu'elle échappe de l'extrémité saillante 13₁ des côtés latéraux 13a, 13b.

Ensuite les redents 44 sont dégagés respectivement de la réglette 45 et du grand côté 8b, ce qui permet de faire pivoter l'ensemble du tamis de filtrage 32 comme l'illustre la fig. 4 pour l'extraire du compartiment 21b.

Pour nettoyer le tamis de filtrage 32, on exerce une traction sur la patte 39 formant verrou en même temps que l'on exerce une légère poussée sur la paroi du tamis de filtrage 32 pour la déformer élastiquement grâce aux fentes 40 (fig. 3 et 5).

Lorsque le doigt 39 est dégagé, les doigts 38 peuvent être extraits de sorte que le fond 37 est retiré et que les impuretés retenues à l'intérieur du tamis de filtrage 32 peuvent être évacuées.

Pour démonter l'unité de balai 46 après retrait du tamis de filtrage 32, il suffit de faire glisser les doigts 51 en dehors des encoches 52, ce qui fait échapper la barrette 48 de l'encoche 50.

Après retrait du tamis de filtrage 32, l'ensemble de la turbine peut être démonté en exerçant une poussée sur le rotor de turbine 26 par exemple en agissant par un doigt de la main dans le sens de la flèche de la fig. 7.

Cette poussée, facilitée par une encoche 56 prévue dans le fourreau 23, est transmise au corps de turbine 24 qui glisse jusqu'au compartiment 21b en même temps que le rotor de turbine 26 qui est lui-même dégagé de l'arbre 28.

Après nettoyage, les pièces sont remises en place en procédant de manière opposée à ce qui vient d'être décrit, lesdites pièces se verrouillant mutuellement.

Suivant la variante des fig. 8 et 9, les mêmes numéros de référence désignent les mêmes organes qu'aux figures précédentes.

A la fig. 8, le boîtier 8 est ouvert sur chacun de ses deux côtés latéraux 8₁, 8₂.

Sur le côté latéral 8₁, le boîtier 8 reçoit un couvercle 57 fixé par emboîtement et retenu par encliquetage, friction ou autre moyen de la technique. Le couvercle 57 supporte le tamis de filtrage 32 qui est simplement emboîté à l'intérieur du boîtier 8 et dont la partie perforée est conformée pour être compatible avec la forme interne du boitier 8 et de la cloison 22.

Dans l'exemple représenté, le tamis de filtrage 32 est également emboîté dans le couvercle 57 et ce tamis de filtrage ne présente pas de fond.

Dans cette réalisation, le boîtier 8 comporte un fond 8' qui est muni de deux clapets 42a, 42b disposés en regard des conduits d'entrée 58, 59 formés par des déflecteurs 58a, 58b et 59a, 59b du boîtier. Les déflecteurs ci-dessus délimitent les conduits d'entrée 58, 59 disposés au-dessus de deux jeux de balais 49a, 49b réalisés comme décrit en référence aux figures précédentes en ce qui concerne le balai 49.

La disposition qui précède permet le montage d'une roue médiane 60 sur l'arbre 14.

De préférence et comme représenté, la roue 60 est de diamètre légèrement plus petit que celui des roues 15, 16. De cette manière, la roue 60 ne porte pas constamment sur le fond du bassin mais s'il advient qu'un obstacle, par exemple une crépine faisant saillie du fond du bassin, se trouve sur la trajectoire des biellettes 49a, 49b, alors la roue 60 venant heurter l'obstacle peut rouler sur celui-ci en entraînant l'ensemble du dispositif de balayage qui pourrait autrement être immobilisé si l'une des roues 15 ou 16 était soulevée et que cette roue soit justement une roue motrice.

Le côté latéral ouvert 8₂ du boîtier 8 reçoit par emboîtement une buse 61 qui est elle-même emboîtée dans un logement 62 que délimite un couvercle 63 qui est, d'une part, emboîté sur la buse 61 et, d'autre part, relié au boîtier 8 par des pattes 64 ou autres organes analogues.

La buse 61 emboîtée dans l'ouverture 8b du boîtier 8 est aussi emboîtée dans le fourreau 23 que forme la cloison 22. Le fourreau 23 et la buse 61 supportent le corps 24 contenant le stator 25 et les aubes directrices 25a pour diriger l'eau devant entraîner le rotor de la turbine axiale 26.

Dans cette réalisation, le rotor de la turbine axiale 26 est supporté par l'arbre 28 par rapport auquel il peut tourner et coulisser librement contrairement à ce qui est décrit en référence aux figures précédentes.

L'arbre 28 porte un manchon 65 qui lui est rigidement connecté pour que ledit manchon 65 soit solidaire en rotation de l'arbre 28 et un ressort hélicoïdal 66 est interposé entre le manchon 65 et le rotor de turbine axiale 26.

Le sens de rotation de la turbine 26 et le sens d'enroulement du ressort hélicoïdal 66 sont de préférence les mêmes.

Le ressort hélicoïdal 66 exerce une poussée sur la turbine 26 pour tendre à la maintenir contre le palier de butée 27 (fig. 9) et il est fixé, d'une part, à ladite turbine et, d'autre part, au manchon 65 par chacune de ses extrémités.

Le manchon 65, qui traverse le fond 62a du logement 62, est relié par un pignon 67 au réducteur 29 décrit dans ce qui précède.

La description ci-dessus fait apparaître que les éléments qui constituent la buse 61, le corps 24, la turbine 25, 26 et le couvercle 63 qui contient le réducteur 29 constituent un ensemble pouvant être facilement monté et démonté et qui est, par conséquent, interchangeable. Par ailleurs, cet ensemble est lui-même facilement démontable puisque la buse 61 est emboîtée dans le couvercle 63, ce qui rend possible un nettoyage éventuel facile du rotor de turbine 26 et des aubes 25a du stator 25 ainsi que des autres pièces, par exemple le ressort 66.

Le fonctionnement du mode de réalisation suivant les fig. 8 et 9 est le même que décrit dans ce qui précède, à cette exception toutefois que le tube d'aspiration 6 peut être branché sur une pompe 5 de puissance très variable sans qu'il y ait lieu de procéder à aucun réglage du dispositif. En effet, lorsque la puissance d'aspiration est faible, l'eau ayant traversé le tamis de filtrage 32 passe entre les aubes directrices 25a puis entraîne en rotation le rotor de turbine axiale 26 qui transmet ce mouvement de rotation par le ressort 66 au manchon 65 et, par conséquent, au réducteur 29, de sorte que l'arbre 14 des roues 15, 16, 60 est entraîné.

Si la vitesse d'aspiration de l'eau par le tube 6 croît, notamment lorsque la pompe 5 est très puissante, alors l'eau qui est dirigée vers la turbine 25, 26 tend à entraîner celle-ci à une vitesse plus élevée mais elle exerce aussi sur les aubes du rotor une pression plus élevée.

Si la pression dépasse la force sous laquelle la turbine 25, 26 est appliquée contre le palier de butée 27 par le ressort 66, celui-ci est comprimé et, par conséquent, la turbine 26 est écartée du palier de butée 27, de sorte qu'un effet de by-pass a lieu et que de l'eau s'échappe radialement entre le stator constitué par les aubes directrices 25a et le rotor de turbine axiale 26, ce qui est illustré par la flèche à la fig. 9.

Plus la pression est élevée, plus grand est l'écart entre le stator et le rotor et, par conséquent, la vitesse de la turbine 25, 26 est maintenue sensiblement constante, d'où il découle que la vitesse de déplacement du dispositif de balayage est également sensiblement constante et indépendante de la puissance de la pompe 5.

Suivant la variante de la fig. 10, le tamis de filtrage 32 comprend une surface de fond pleine 33 qui ferme le côté ouvert du boîtier 8 comme à la fig. 3.

Le tamis de filtrage 32 est conformé pour délimiter un canal interne 70 qui, de préférence, est délimité par une cloison 71 en forme de U réalisé de façon monobloc avec la surface de fond 33 et la paroi arrière 33a du tamis de filtrage 32.

Le canal 70 est ouvert à son extrémité opposée à la paroi arrière 33a pour communiquer avec l'intérieur du couvercle 57 et l'intérieur du tamis de filtrage 32.

La surface de fond 33 est munie de clapets 42a, 42b analogues à ceux décrits dans ce qui précède, clapets qui ouvrent dans ledit canal 70.

Le tamis de filtrage 32 est ouvert sur son côté latéral qui correspond au côté latéral 8₁ du boîtier 8 dans lequel il est engagé et retenu par friction ou encliquetage ou un autre moyen amovible de la technique.

Comme représenté par la fig. 10, lorsque l'eau est aspirée par le tube 6, cette eau est aspirée à travers les clapets 42a, 42b et le canal 70 suivant les flèches. L'eau passe ensuite dans le couvercle 57 vers l'intérieur du tamis de filtrage 32 et le compartiment 21a pour atteindre le tube 6.

Pour le nettoyage, le couvercle 57 est démonté et le tamis de filtrage 32 extrait du boîtier 8 pour être soulevé.

L'invention n'est pas limitée aux exemples de réalisation représentés et décrits en détail, car diverses modifications peuvent y être apportées sans sortir de son cadre. En particulier, le mécanisme réducteur et de transmission 29 peut être muni d'un inverseur de marche déclenché lorsque le boîtier 8 heurte un obstacle ou en fonction d'un autre paramètre. De même, l'une des roues 16 ou 17 peut être entraînée par l'intermédiaire d'une roue libre ou d'un limiteur de couple pour permettre au boîtier 8 de pivoter lorsqu'il heurte un obstacle. Les mécanismes de roue libre, de même que les mécanismes d'inversion de marche étant bien connus en eux-mêmes, il n'est pas apparu utile de les représenter, ni de les décrire en détail.

## Revendications

1. Dispositif de balayage hydraulique pour bassin de piscine et analogue dans lequel une pompe aspirante (5) est prévue pour aspirer l'eau du bassin par un tube (6), le dispositif comportant un boîtier (8) ouvert à sa base et présentant deux grands côtés (8a, 8b) et des côtés latéraux (13a, 13b), ledit boîtier étant divisé en deux compartiments (21a, 21b) par une cloison (22) délimitant l'admission d'une turbine axiale (25) dont le rotor (26) entraîne un arbre (28) relié par un mécanisme réducteur et de transmission (29) à des roues (15, 16) montées sur un même arbre (14) de support du boîtier dont le compartiment (21a) situé en aval de la turbine (25, 26) est relié au tube (6) menant à la pompe (5), un flotteur immergé (17) étant relié au boîtier (8), caractérisé en ce que toutes les roues situées de part et d'autre de balais (49) sont montées sur un même axe géométrique parallèle à un des côtés latéraux du boîtier, le flotteur étant immobilisé par rapport au boîtier, de sorte que les deux grands côtés sont dans une position verticale quand le dispositif de balayage est immobile.

2. Dispositif suivant la revendication 1, caractérisé en ce que les roues (15, 16) font saillie au-delà desdits côtés latéraux (13a, 13b).

3. Dispositif suivant la revendication 1, caractérisé en ce que le flotteur présente la forme d'un boîtier annulaire dans l'ouverture (18) duquel est fixé le tube (6).

4. Dispositif suivant la revendication 1, caractérisé par un tamis de filtrage (32) disposé dans le boîtier (8) en amont de l'admission de la turbine (25, 26).

5. Dispositif suivant la revendication 4, caractérisé en ce que le tamis de filtrage (32) est conformé de façon semblable au compartiment (21b) délimité par le boîtier (8) et la cloison (22) en amont de la turbine axiale (25, 26), ledit tamis de filtrage (32) étant porté par une plaque (34) formant couvercle pour le boîtier (8) auquel cette plaque est reliée de façon amovible par emboîtement.

6. Dispositif suivant l'une des revendications 4 ou 5, caractérisé en ce que le tamis de filtrage (32) comporte un fond amovible (37) pour donner accès à une cavité interne (41) qu'il délimite.

7. Dispositif suivant l'une des revendications 4 ou 5, caractérisé en ce que le tamis de filtrage (32) comporte une face antérieure (33) obturant la base du boîtier (8) qui le contient, ladite face antérieure (33) supportant un clapet (42).

8. Dispositif suivant la revendication 4, caractérisé en ce que le tamis de filtrage (32) est constitué par un tamis conformé de façon à correspondre à la forme de l'intérieur du boîtier (8) et à la cloison (22) séparant les deux compartiments (21a, 21b), ledit tamis de filtrage (32) étant emboîté dans le boîtier et dans un couvercle (57), lui-même emboîté sur l'un des côtés latéraux (8₁) dudit boîtier (8), de sorte que ledit tamis de filtrage (32) et ledit couvercle (57) forment un ensemble amovible.

9. Dispositif suivant l'une des revendications 4 ou 8, caractérisé en ce que le tamis de filtrage (32) comporte un fond plein (33) pour fermer le boîtier (8) et une cloison (71) disposée au-dessus de ce fond pour délimiter un canal (70) fermé à une extrémité par la paroi latérale (33a) dudit tamis de filtrage (32), le canal (70) ouvrant dans un couvercle (57) fermant l'un des côtés latéraux du boîtier (8) contenant ce tamis de filtrage (32), ledit fond plein (33) du tamis de filtrage (32) comprenant, en outre, des clapets (42, 42a, 42b) pour le passage de l'eau dans la direction pour laquelle cette eau est aspirée à travers ledit canal (70), ledit couvercle (57), ledit tamis de filtrage (32), ladite turbine (25, 26) et ledit tube (6) menant à ladite pompe (5).

10. Dispositif suivant la revendication 9, caractérisé en ce que le canal (70) est délimité par une cloison conformée en U (71) formée d'une pièce avec ledit fond (33) plein du tamis de filtrage (32).

11. Dispositif suivant l'une des revendications 1 à 10, caractérisé en ce que le fond (8') du boîtier (8) présente des déflecteurs (58a, 58b, 59a, 59b) délimitant des conduits d'entrée (58, 59) menant à des clapets (42a, 42b) ouvrant dans le tamis de filtrage (32).

12. Dispositif suivant l'une des revendications 1 à 11, caractérisé en ce que le boîtier (8) supporte à sa base une unité de balayage (46) comportant des balais (49) appliqués au sol en même temps que les roues (15, 16) du boîtier (8).

13. Dispositif suivant l'une des revendications 1 à 12, caractérisé en ce que les roues (15, 16) sont disposées de part et d'autre du boîtier (8).

14. Dispositif suivant l'une des revendications 1, 12 ou 13, caractérisé en ce qu'il est prévu une troisième roue (60) à la partie médiane de l'arbre (14) des roues (15, 16).

15. Dispositif suivant la revendication 14, caractérisé en ce que la roue (60) disposée entre les roues (15, 16) est de plus petit diamètre que ces dernières.

16. Dispositif suivant l'une des revendications 1 à 15, caractérisé en ce que l'unité de balayage (46) est reliée au boîtier (8) avec jeu.

17. Dispositif suivant l'une des revendications 1 à 16, caractérisé en ce que l'unité de balayage (46) est munie de barrettes (48) dont l'une est insérée avec jeu dans une encoche (50) de la paroi du boîtier et dont l'autre est reliée par des doigts (51) engagés avec jeu dans des encoches (52) du boîtier, lesdits doigts (51) étant retenus par le couvercle (34) du boîtier (8).

18. Dispositif suivant l'une des revendications 1 à 17, caractérisé en ce que la turbine comporte un stator (25) à aubes directrices (25a) disposées à l'intérieur d'un corps (24) engagé par friction dans un fourreau (23) porté par la cloison (22) séparant les compartiments (21a, 21b) du boîtier (8).

19. Dispositif suivant l'une des revendication 1 à 18, caractérisé en ce que le stator (25) de la turbine est disposé en amont du rotor (26) de celle-ci lorsqu'on considère le sens de circulation de l'eau à l'intérieur du boîtier (8), en ce que le rotor (26) de turbine (25, 26) est monté sur un arbre (28) sur lequel il est calé angulairement et en ce que l'arbre (28) entraîne un réducteur (29) disposé sur le côté du boîtier (8).

20. Dispositif suivant l'une des revendications 1 à 19, caractérisé en ce qu'il est prévu une encoche (56) dans le fourreau (23) contenant le corps (24) de la turbine (25, 26) pour le démontage de celle-ci.

21. Dispositif suivant l'une des revendications 1 à 20, caractérisé par un clapet (53) de réglage disposé dans la cloison (22) pour établir une dérivation dépendant de la dépression créée par la pompe (5).

22. Dispositif suivant l'une des revendications 1 à 21, caractérisé en ce que le stator (25) et le rotor (26) de la turbine axiale (25, 26) sont disposés dans un fourreau (23) monté dans une buse (61) emboîtée dans un côté latéral du boîtier (8) et dans un couvercle (57) contenant le réducteur (29), l'ensemble buse (61), couvercle (57) formant une unité interchangeable.

23. Dispositif suivant l'une des revendications 1 à 22, caractérisé en ce que le rotor (26) de turbine est monté libre en translation sur l'arbre (28) d'entraînement du réducteur (29) de l'arbre (14) des roues et en ce qu'un ressort de pression est disposé contre le rotor (26) de turbine (25, 26), de sorte que ledit rotor (26) est déplaçable sur l'arbre (28) en fonction de la pression qui lui est appliquée par l'eau aspirée par la pompe (5) en créant un trajet de fuite variable entre le stator (25) et le rotor (26).

24. Dispositif suivant la revendication 23, caractérisé en ce que le rotor (26) est monté libre en rotation sur l'arbre (28), en ce que le ressort (66) est un ressort hélicoïdal enfilé sur l'arbre (14) et en ce que les extrémités du ressort (66) sont fixées, d'une part, au rotor (26) et, d'autre part, à un manchon (65) relié au réducteur (29).

25. Dispositif suivant l'une des revendications 1 à 24, caractérisé en ce que le boîtier (8) est relié au tube (6) par une liaison (10) autorisant la rotation du boîtier (8) par rapport au tube.

26. Dispositif suivant l'une des revendications 1 à 25, caractérisé en ce que le flotteur (17) relié au boîtier (8) le maintient dans une position pour laquelle au moins l'un des balais (49) de l'unité de balai (46) prend appui au sol.

27. Dispositif suivant l'une des revendications 1 à 26, caractérisé en ce que le flotteur (17) est monté sur le tube menant à la pompe (5).

28. Dispositif suivant l'une des revendications 1 à 27, caractérisé en ce que le tube (6) est un tube annelé et en ce que le flotteur (17) est enfilé sur ledit tube et relié par friction à celui-ci par des moyens de liaison en forme de pattes en matière souple engagées dans des rainures dudit tube (6).

## Claims

1. Hydraulic sweeper device for swimming pool and similar in which a sucking pump (5) is provided for drawing water from the pool through a tube (6), the device comprising a casing (8) open at its bottom portion and having two greater sides (8a, 8b) and lateral sides (13a, 13b), said casing being divided into two compartments (21a, 21b) by a partition wall (22) that delimits the inlet for an axial turbine (25) the rotor (26) of which drives a shaft (28) connected by a reducing and transmitting mechanism (29) to a set of wheels (15, 16) mounted on a same shaft (14) supporting the casing, the compartment (21a) of which that is placed downstream the turbine (25, 26) is connected to the tube (6) leading to the pump (5), an immersed buoyancy member (17) being connected to the casing (8), characterized in that all the wheels placed on either side of brushes (49) are mounted on a same geometric axes parallel to one of the lateral sides of the casing, the buoyancy member being fixed in position with respect to the casing, whereby the two greater sides are in a vertical position when the sweeper device is motionless.

2. Device according to claim 1, characterized in that the wheels (15, 16) protrude beyond said lateral sides (13a, 13b).

3. Device according to claim 1, characterized in that the buoyancy member has the shape of an annular box in the opening (18) of which the tube (6) is secured.

4. Device according to claim 1, characterized by a strainer (32) that is placed in the casing (8) upstream of the inlet for the turbine (25, 26).

5. Device according to claim 4, characterized in that the strainer (32) is shaped in a similar manner as the compartment (21b) that is formed by the casing (8) and partition wall (22) upstream the axial turbine (25, 26), said strainer (32) being carried by a plate (34) forming a cover for the casing (8) to which this plate is removably connected by encasement.

6. Device according to one of claims 4 or 5, characterized in that the strainer (32) comprises a removable bottom member (37) giving access to an inner cavity (41) formed thereby.

7. Device according to one of claims 4 or 5, characterized in that the strainer (32) comprises a front surface (33) obturating the bottom portion of the casing (8) that contains it, said front surface (33) supporting a flap valve (42).

8. Device according to claim 4, characterized in that the strainer (32) is constituted by a sieve so formed to correspond to the shape of the inner portion of the casing (8) and to the partition wall (22) separating the two compartments (21a, 21b), said strainer (32) being encased in the casing and in a cover (57), that is itself encased on one of the lateral sides (8₁) of said casing (8), whereby said strainer (32) and cover (57) form a removable assembly.

9. Device according to one of claims 4 or 8, characterized in that the strainer (32) comprises a solid bottom portion (33) which closes the casing (8) and a partition (71) located above this bottom portion to delimit a channel (70) closed at one end by the lateral wall (33a) of said strainer (32), the channel (70) opening in a cover (57) that closes one of the lateral sides of the casing (8) containing this strainer (32), said solid bottom portion (33) of the strainer (32) further comprising flap valves (42, 42a, 42b) for the passage of water in the direction for which this water is drawn through said channel (70), said cover (57), said strainer (32), said turbine (25, 26) and said tube (6) leading to said pump (5).

10. Device according to claim 9, characterized in that the channel (70) is delimited by a U-shaped partition (71) integrally formed in one piece with said solid bottom portion (33) of the strainer (32).

11. Device according to one of claims 1 to 10, characterized in that the bottom portion (8') of the casing (8) is provided with baffle members (58a, 58b, 59a, 59b) that form inlet ducts (58, 59) leading to flap-valves (42a, 42b) opening into the strainer (32).

12. Device according to one of claims 1 to 11, characterized in that the casing (8) supports, at its bottom portion, a sweeping unit (46) comprising a set of brushes (49) that engages the bottom of the pool simultaneously with the wheels (15, 16) of the casing (8).

13. Device according to one of claims 1 to 12, characterized in that the wheels (15, 16) are located on opposite sides of the casing (8).

14. Device according to one of claims 1, 12 or 13, characterized in that there is provided a third wheel (60) at the median part of the shaft (14) of the wheels (15, 16).

15. Device according to claim 14, characterized in that the wheel (60) that is located between the wheels (15, 16) has a smaller diameter than the later.

16. Device according to one of claims 1 to 15, characterized in that the sweeping unit (46) is loosely connected to the casing (8).

17. Device according to one of claims 1 to 16, characterized in that the sweeping unit (46) is provided with small rods (48), one of which being inserted with some clearance in a notch (50) of the wall of the casing, and another one of which is connected by fingers (51) engaged with some clearance in notches (52) of the casing, said fingers (51) being retained by the cover (34) for the casing (8).

18. Device according to one of claims 1 to 17, characterized in that the turbine comprises a stator (25) with directing blades (25a) located within a body (24) that is frictionally engaged in a sheath (23) carried by the partition wall (22) that separates the compartments (21a, 21b) of the casing (8).

19. Device according to one of claims 1 to 18, characterized in that the stator (25) of the turbine is located upstream the rotor (26) thereof relative to the circulation direction of water inside the casing (8), in that the rotor (26) of the turbine (25, 26) is mounted on a shaft (28) on which it is angularly keyed, and in that the shaft (28) drives a reducing mechanism (29) that is located on the side of the casing (8).

20. Device according to one of claims 1 to 19, characterized in that a notch (56) is provided in the sheath (23) containing the body (24) of the turbine (25, 26) for use in disassembling the same.

21. Device according to one of claims 1 to 20, characterized by an adjusting flap valve (53) that is arranged in the partition wall (22) for providing a bypass depending on the vacuum formed by the pump (5).

22. Device according to one of claims 1 to 21, characterized in that the stator (25) and the rotor (26) of the axial turbine (25, 26) are arranged in a sheath (23) mounted in a sleeve (61) that is encased in a lateral side of the casing (8) and in a cover (57) containing the reducing mechanism (29), the sleeve (61) and cover (57) forming an interchangeable unit.

23. Device according to one of claims 1 to 22, characterized in that the rotor (26) of the turbine (25, 26) is freely mounted for translation on the shaft (28) driving the reducing mechanism (29) of the shaft (14) of the wheels, and in that a pressure spring is arranged against the rotor (26) of the turbine (25, 26), whereby said rotor (26) is movable on the shaft (28) as a function of the pressure applied thereto by water drawn by the pump (5) while providing a variable leakage path between the stator (25) and rotor (26).

24. Device according to claim 23, characterized in that the rotor (26) is freely mounted for rotation on the shaft (28), in that the spring (66) is a helical spring engaged on the shaft (14), and in that the ends of the spring (66) are fixed, on the one hand, to the rotor (26) and, on the other hand, to a sleeve (65) connected to the reducing mechanism (29).

25. Device according to one of claims 1 to 24, characterized in that the casing (8) is connected to the tube (6) by a connection member (10) that allows rotation of the casing (8) with respect to the tube.

26. Device according to one of claims 1 to 25, characterized in that the buoyancy member (17) that is connected to the casing (8) maintains the same in a position in which at least one of the brushes (49) of the sweeping unit (46) bears on the bottom of the pool.

27. Device according to one of claims 1 to 26, characterized in that the buoyancy member (17) is mounted on the tube leading to the pump (5).

28. Device according to one of claims 1 to 27, characterized in that the tube (6) is a ringed tube, and in that the buoyancy member (17) is engaged on said tube and is frictionally connected thereto by lug shaped connecting means of resilient material that extend into grooves of said tube (6).

## Patentansprüche

1. Hydraulische Kehrvorrichtung für Schwimmbecken und dgl., wobei eine Saugpumpe (5) zum Ansaugen von Wasser aus dem Becken durch ein Rohr (6) vorgesehen ist, bestehend aus einem Gehäuse (8), das an seiner Unterseite offen ist und zwei Längsseiten (8a, 8b) sowie Nebenseiten (13a, 13b) aufweist, wobei das Gehäuse zwei Kammern (21a, 21b) umfaßt, die durch eine Trennwand (22) abgeteilt sind, die die Zuführung zu einer Axialturbine (25) begrenzt, deren Rotor (26) eine Welle (28) antreibt, die über eine Reduzier- und Transmissionseinrichtung (29) mit Rädern (15, 16) verbunden ist, die auf einer gemeinsamen Achse (14) zur Unterstützung des Gehäuses montiert sind, dessen Kammer (21a) stromabwärts der Turbine (25, 26) mit dem zur Pumpe (5) führenden Rohr (6) in Verbindung steht, wobei ein untergetauchter Schwimmer (17) mit dem Gehäuse (8) verbunden ist, **dadurch gekennzeichnet,** daß alle Räder, die auf beiden Seiten des Kehrbesens (49) angeordnet sind, auf einer gemeinsamen geometrischen Achse montiert sind, die parallel zu einer der Nebenseiten des Gehäuses verläuft, und daß der Schwimmer gegenüber dem Gehäuse unverlagerbar ist, derart, daß die beiden Längsseiten eine vertikale Position einnehmen, wenn die Kehrvorrichtungsich nicht bewegt.

2. Vorrichtung nach Anspruch 1, **dadurch gekennzeichnet,** daß die Räder (15, 16) über die Nebenseiten (13a, 13b) hinaus vorspringen.

3. Vorrichtung nach Anspruch 1, **dadurch gekennzeichnet,** daß der Schwimmer ein ringförmiges Gehäuse aufweist, in dessen Öffnung (18) das Rohr (6) befestigt ist.

4. Vorrichtung nach Anspruch 1, **gekennzeichnet durch** ein Filtersieb (32), das im Gehäuse (8) stromaufwärts von der Zuführung zur Turbine (25, 26) angeordnet ist.

5. Vorrichtung nach Anspruch 4, **dadurch gekennzeichnet,** daß das Filtersieb (32) ähnlich gestaltet ist wie die von dem Gehäuse (8) und der Trennwand (22) stromaufwärts der Axialturbine (25, 26) begrenzte Kammer (21b), wobei das Filtersieb (32) von einer Scheibe (34) getragen ist, die einen Boden für das Gehäuse (8) bildet, mit dem die Scheibe abnehmbar durch Einpassung verbunden ist.

6. Vorrichtung nach einem der Ansprüche 4 oder 5, **dadurch gekennzeichnet,** daß das Filtersieb (32) einen entfernbaren Boden (37) aufweist, der Zugang zu einer von diesem begrenzten inneren Hohlraum (41) bietet.

7. Vorrichtung nach einem der Ansprüche 4 oder 5, **dadurch gekennzeichnet,** daß das Filtersieb (32) mit einer vorhergehenden Fläche (33) versehen ist, welche die Unterseite des sie enthaltenden Gehäuses (8) versperrt, wobei die vorhergehende Fläche (33) eine Klappe (42) trägt.

8. Vorrichtung nach Anspruch 4, **dadurch gekennzeichnet,** daß das Filtersieb (32) von einem Sieb gebildet ist, das dem Inneren des Gehäuses (8) und der die beiden Kammern (21a, 21b) voneinander trennenden Trennwand (22) angepaßt ist, wobei das Filtersieb (32) in das Gehäuse und in einen Deckel (57) eingefügt ist, der seinerseits auf eine der Nebenseiten (8₁) des Gehäuses (8) aufgesetzt ist, derart, daß das Filtersieb (32) und der Deckel (57) eine abnehmbare Einheit bilden.

9. Vorrichtung nach einem der Ansprüche 4 oder 8, **dadurch gekennzeichnet,** daß das Filtersieb (32) einen geschlossenen Boden (33) zum Verschließen des Gehäuses (8) trägt und eine Leitwand (71) über diesem Boden angeordnet ist, um einen Kanal (70) abzugrenzen, der an einem Ende durch eine Seitenwand (33a) des Filtersiebs (32) geschlossen ist, wobei der Kanal (70) in einen Deckel (57) mündet, der eine der Nebenseiten des Gehäuses (8) verschließt und das Filtersieb (32) enthält, wobei der geschlossene Boden (33) des Filtersiebs (32) ferner Klappen (42, 42a, 42b) für den Wasserdurchtritt in die Richtung aufweist, in die das Wasser durch den Kanal (70), den Deckel (57), das Filtersieb (32), die Turbine (25, 26) und das zur Pumpe (5) führende Rohr (6) angesaugt wird.

10. Vorrichtung nach Anspruch 9, **dadurch gekennzeichnet,** daß der Kanal (70) durch eine u-förmige Leitwand (71) begrenzt ist, die einstückig mit dem geschlossenen Boden (33) des Filtersiebs (32) ausgebildet ist.

11. Vorrichtung nach einem der Ansprüche 1 bis 10, **dadurch gekennzeichnet,** daß der Boden (8') des Gehäuses (8) Ablenkflächen (58a, 58b, 59a, 59b) aufweist, welche die Eintrittskanäle (58, 59) begrenzen, die zu den Klappen (42a, 42b) führen, die in das Filtersieb (32) öffnen.

12. Vorrichtung nach einem der Ansprüche 1 bis 11, **dadurch gekennzeichnet,** daß das Gehäuse (8) an seiner Unterseite eine Kehreinheit (46) mit Kehrbesen (49) trägt, die gleichzeitig mit den Rädern (15, 16) des Gehäuses (8) am Boden angreifen.

13. Vorrichtung nach einem der Ansprüche 1 bis 12, **dadurch gekennzeichnet,** daß die Räder (15, 16) beiderseits des Gehäuses (8) angeordnet sind.

14. Vorrichtung nach Anspruch 12 oder 13, **dadurch gekennzeichnet,** daß im mittleren Bereich der Achse (14) der Räder (15, 16) ein drittes Rad (60) vorgesehen ist.

15. Vorrichtung nach Anspruch 14, **dadurch gekennzeichnet,** daß das Rad (60) zwischen den Rädern (15, 16) einen kleineren Durchmesser als die letzteren aufweist.

16. Vorrichtung nach einem der Ansprüche 1 bis 15, **dadurch gekennzeichnet,** daß die Kehreinheit (46) mit Spiel mit dem Gehäuse (8) verbunden ist.

17. Vorrichtung nach einem der Ansprüche 1 bis 16, **dadurch gekennzeichnet,** daß die Kehreinheit (46) mit Bügeln (48) versehen ist, von denen einer mit Spiel in eine Aussparung (50) der Wand des Behälters eingreift und der andere über Zapfen (51) angeschlossen ist, die mit Spiel in Aussparungen (52) des Gehäuses eingreifen, wobei die Zapfen (51) durch den Deckel (34) des Gehäuses (8) zurückgehalten werden.

18. Vorrichtung nach einem der Ansprüche 1 bis 17, **dadurch gekennzeichnet,** daß die Turbine einen Stator (25) mit Leitschaufeln (25a) aufweist, die im Inneren eines Körpers (24) angeordnet sind, der reibungsschlüssig in eine Zylinderbüchse (23) eingreift, die von der Trennwand (22) getragen wird, welche die Kammern (21a, 21b) des Gehäuses (8) voneinander trennt.

19. Vorrichtung nach einem der Ansprüche 1 bis 18, **dadurch gekennzeichnet,** daß der Stator (25) der Turbine im Sinne der Wasserströmung durch das Innere des Gehäuses (8) stromaufwärts vom zugehörigen Rotor (26) angeordnet ist, wobei der Rotor (26) der Turbine (25, 26) auf einer Welle (28) montiert ist, mit der der Rotor winkelmäßig verkeilt ist, und die Welle (28) eine Reduziereinrichtung (29) an der Seite des Gehäuses (8) antreibt.

20. Vorrichtung nach einem der Ansprüche 1 bis 19, **dadurch gekennzeichnet,** daß die Zylinderbüchse (23), die den Körper (24) der Turbine (25, 26) aufnimmt, eine Aussparung (56) für die Demontage der Turbine aufweist.

21. Vorrichtung nach einem der Ansprüche 1 bis 20, **dadurch gekennzeichnet,** daß eine Klappe (53) zum Regeln in der Trennwand (22) angeordnet ist, um eine Bypass-Strömung in Abhängigkeit vom durch die Pumpe (5) hervorgerufenen Unterdruck zu erhalten.

22. Vorrichtung nach einem der Ansprüche 1 bis 21, **dadurch gekennzeichnet,** daß der Stator (25) und der Rotor (26) der Axialturbine (25, 26) in einer Zylinderbüchse (23) angeordnet sind, die in einem Saugstutzen (61) montiert ist, die in eine Nebenseite des Gehäuses und in einen Deckel (57) eingesetzt ist, der die Reduziereinrichtung (29) enthält, wobei die Anordnung aus dem Saugstutzen (61) und dem Deckel (57) eine austauschbare Einheit bildet.

23. Vorrichtung nach einem der Ansprüche 1 bis 22, **dadurch gekennzeichnet,** daß der Rotor (26) der Turbine translatorisch frei beweghar auf der Welle (28) zum Antreiben der Reduziereinrichtung (29) für die Achse (14) der Räder montiert ist und daß eine Druckfeder am Rotor (26) der Turbine (25, 26) angreift, derart, daß der Rotor (26) auf der Welle (28) in Abhängigkeit von dem Druck verlagerbar ist, der auf ihn durch das von der Pumpe (5) angesaugte Wasser einwirkt, wodurch ein veränderbarer Ablauf zwischen dem Stator (25) und dem Rotor (26) geschaffen ist.

24. Vorrichtung nach Anspruch (23), **dadurch gekennzeichnet,** daß der Rotor (26) frei drehbar auf der Welle (28) montiert ist, daß die Feder (66) eine auf die Welle gewickelte Schraubenfeder ist und daß die Enden der Feder (66) einerseits am Rotor (26) und andererseits an einer Muffe (65) befestigt sind, die mit der Reduziereinrichtung (29) verbunden ist.

25. Vorrichtung nach einem der Ansprüche 1 bis 24, **dadurch gekennzeichnet,** daß das Gehäuse (8) mit dem Rohr (6) über ein Verbindungsteil (10) verbunden ist, das eine Drehung des Gehäuses (3) gegenüber dem Rohr zuläßt.

26. Vorrichtung nach einem der Ansprüche 1 bis 25, **dadurch gekennzeichnet,** daß der mit dem Gehäuse (8) verbundene Schwimmer (17) das Gehäuse in einer solchen Stellung hält, daß wenigstens eine der Kehrbesen (49) der Kehreinheit (46) sich am Boden abstützt.

27. Vorrichtung nach einem der Ansprüche 1 bis 26, **dadurch gekennzeichnet,** daß der Schwimmer (17) an dem zur Pumpe (5) führenden Rohr montiert ist.

28. Vorrichtung nach einem der Ansprüche 1 bis 27, **dadurch gekennzeichnet,** daß das Rohr (6) ein wellförmiges Rohr ist und daß der Schwimmer (17) auf das Rohr aufgefädelt und unter Reibung mit diesem durch Verbindungsmittel in Form von Lappen aus weichem Material verbunden ist, die in die Nuten des Rohrs (6) eingreifen.
